# FASCICULE DE BREVET EUROPEEN

(11) **EP 0 626 080 B1**
(45) Date de publication et mention de la délivrance du brevet: **19.06.1996**
(21) Numéro de dépôt: 94900703.3
(22) Date de dépôt: 14.12.1993
(51) Int. Cl.: G04B 37/16

(54) **DISPOSITIF DE FIXATION RAPIDE D'UN BRACELET**
SCHNELLBEFESTIGUNGSVORRICHTUNG FÜR EIN ARMBAND
QUICK STRAP FASTENING DEVICE

(30) Priorité: 15.12.1992 CH 3817/92
(43) Date de publication de la demande: 30.11.1994
(73) Titulaire: MAUBOUSSIN S.A., F-75001 Paris (FR); BONNET DESIGN & TECHNOLOGY S.A., CH-2301 La Chaux-de-Fonds (CH)
(72) Inventeur: CARTIER, Christian, F-25120 Maiche (FR)
(74) Mandataire: Haft, von Puttkamer, Berngruber, Czybulka
(86) Numéro de dépôt international: CH9300279
(87) Numéro de publication internationale: WO9414105

(56) Documents cités:
- EP-A- 0 089 166
- DE-U- 9 114 446

## Description

La présente invention se rapporte à un dispositif de fixation rapide d'un bracelet et plus particulièrement à un dispositif de fixation comportant une barrette élastique dont l'un des éléments est solidaire d'un bouton d'actionnement qui est disposé sous le bracelet et dont l'actionnement permet l'introduction ou l'enlèvement de la barrette dont l'une des extrémités est destinée à coopérer avec une ouverture de positionnement, une ouverture intermédiaire d'introduction et un trou qui sont pratiqués dans une des cornes d'une boîte de montre.

Les dispositifs de fixation de bracelets sont destinés à permettre un remplacement aisé des bracelets. Précédemment les bracelets de montre étaient remplacés pour des raisons d'usure ou de vieillissement et ces remplacements étaient peu fréquents ce qui ne nécessitait pas l'utilisation d'un dispositif de fixation rapide. Depuis plusieurs années, les fabricants proposent plusieurs types de bracelets pour la même montre et les remplacements deviennent beaucoup plus fréquents pour adapter à choix différents bracelets en fonction de l'utilisation, de la couleur ou de la mode. Il est donc devenu nécessaire que les utilisateurs puissent effectuer eux-mêmes un remplacement pratique et rapide des bracelets.

De nombreuses formes d'exécutions de dispositifs de fixation de bracelets sont connues, mais elles présentent toutes des inconvénients. Les formes d'exécutions les plus connues et les plus répandues sont constituées par les barrettes élastiques simples, mais ces formes d'exécutions présentent l'inconvénient essentiel d'être peu pratique parce que l'enlèvement ou l'introduction des barrettes nécessite généralement l'utilisation d'un outil. Avec ces formes d'exécutions connues, il est possible d'enlever ou d'introduire les barrettes en utilisant un ongle mais la faible dimension des éléments rend cette opération très peu pratique et par conséquent inadéquate pour des remplacements fréquents. Des formes d'exécutions sont connues qui comportent un bouton d'actionnement de la barrette. Ces formes d'exécutions améliorent l'actionnement, mais elles ne permettent pas de résoudre le problème de la recherche d'un trou qui est pratiqué dans une corne de boîte de montre. Cette recherche est en effet rendue difficile par le fait qu'il est nécessaire de tirer sur le bouton dans une direction pour actionner la barrette et que simultanément il est nécessaire d'exercer des pressions dans d'autres directions pour rechercher la position du trou de la corne.

Une forme d'exécution connue par le brevet DE-U-91 14446 comporte une ouverture permettant d'améliorer quelque peu l'introduction de la barrette, mais cette forme d'exécution présente plusieurs inconvénients. Cette forme d'exécution comporte une ouverture en pente, et par ce fait seule une portion de l'ouverture présente une profondeur suffisante pour garantir un positionnement valable de l'extrémité de la barrette. Il est donc nécessaire d'actionner la barrette en comprimant le ressort de celle-ci pour atteindre une position dans laquelle l'extrémité de la barrette se trouve dans une position dans laquelle elle peut être positionnée valablement, ce qui présente l'inconvénient de nécessiter plusieurs actions simultanées. Dans la pratique, il faut tenir compte que les cornes sont généralement de faible hauteur, entre autre dans le cas des boîtes de montres plates ou extraplates, et que le très peu de place à disposition ne permet pas de réaliser une ouverture en pente procurant un positionnement valable. De plus, toujours en fonction de la faible hauteur des cornes et du peu de place à disposition, une ouverture en pente ne permet pas de procurer à la fois un positionnement valable, et une position intermédiaire d'introduction, ce qui implique qu'il est encore possible de rater le trou de la corne en exerçant une trop forte pression vers le haut. Dans la pratique, ce point est particulièrement important parce qu'il est pratiquement impossible de tirer fortement sur la barrette élastique sans exercer simultanément une pression importante vers le haut.

Le but de la présente invention consiste donc à remédier aux inconvénients des formes d'exécutions connues.

Les buts sont atteints avec le principe de l'invention tel que décrit par la revendication 1.

Le dispositif de fixation rapide d'un bracelet comporte, selon le principe de l'invention, une barrette élastique qui est constituée de deux éléments qui coulissent l'un dans l'autre et qui sont soumis à l'action d'un organe élastique de compression. Les extrémités de la barrette sont destinées à coopérer, en position de service, avec des trous qui sont pratiqués dans les cornes de la boîte de montre. Une des cornes comporte une ouverture de positionnement qui est pratiquée dans la face inférieure de la corne et une ouverture intermédiaire d'introduction qui est pratiquée dans la face intérieure verticale de la corne. Un des éléments de la barrette est solidaire d'un bouton d'actionnement qui est disposé sous le bracelet, et l'extrémité de cet élément est destiné à coopérer avec les ouvertures pratiquées dans la corne. Le montage de la barrette s'effectue en installant une des extrémités de la barrette dans la corne qui comporte un trou correspondant, en introduisant l'autre extrémité de la barrette dans l'ouverture de positionnement, en tirant sur le bouton pour introduire cette extrémité dans l'ouverture intermédiaire, et en introduisant cette extrémité dans le trou de la corne qui comporte les ouvertures, par une légère pression vers le haut.
Cette forme d'exécution présente de nombreux avantages. Un des avantages est constitué par le fait que le positionnement de l'extrémité dans l'ouverture de positionnement s'effectue sans avoir à actionner le bouton de la barrette, ce qui facilite d'une manière importante la recherche à l'aveugle de cette ouverture. Le bouton est alors actionné jusqu'à ce que l'extrémité de la barrette passe dans l'ouverture intermédiaire, et dès que l'extrémité est engagée dans cette ouverture, il n'est plus nécessaire de continuer à tirer sur le bouton ce qui présente l'avantage de pouvoir contrôler la pression exercée vers le haut. Un autre avantage est constitué par le fait que l'ouverture intermédiaire est en retrait par rapport à la face verticale intérieure de la corne et par conséquent par rapport à la partie supérieure du trou de la corne, c'est-à-dire que même en exerçant une trop forte pression vers le haut, l'extrémité de la barrette vient en butée sur la partie supérieure du trou ce qui supprime les possibilités de ratage. L'ouverture de positionnement est pratiquée, sur toute sa longueur, à la même profondeur, et cette profondeur nécessaire à un bon positionnement est faible en fonction du fait que l'extrémité de la barrette est engagée sur une longueur suffisante. Cette faible profondeur nécessaire permet de pratiquer l'ouverture de positionnement dans tous les types de cornes, y compris les cornes de très faibles hauteurs des montres extraplates.

Les dessins annexés illustrent schématiquement et à titre d'exemple les principes de l'invention.

La figure 1 est une vue en coupe du dispositif de fixation rapide d'un bracelet, en position fermée.

La figure 2 est une vue de dessous du dispositif de fixation en position fermée.

La figure 3 est une vue en coupe du dispositif de fixation en position de positionnement.

La figure 4 est une vue en coupe du dispositif de fixation en position intermédiaire d'introduction.

La figure 5 est une vue de détail de côté d'une des cornes constituant le dispositif de fixation.

En référence tout d'abord aux figures 1 et 2, une barrette élastique est constituée par deux éléments principaux, un axe 1 et une tige 2 qui est montée coulissante dans un trou cylindrique 3 qui est pratiqué dans l'axe 1. Un organe élastique 4 est monté dans le trou cylindrique 3 et agit en compression contre le fond du trou cylindrique et contre l'extrémité intérieure de la tige 2. L'organe élastique 4 peut être constitué par un ressort. L'axe 1 est monté dans l'une des extrémités d'un des éléments d'un bracelet 5. L'axe 1 comporte une tige 10 dont l'extrémité présente une forme semi-sphérique. La tige 10 est destinée à coopérer avec un trou 11 qui est pratiqué dans la face verticale intérieure d'une corne à trou 12 d'une boîte de montre 18. La partie extérieure 14 de la tige 2 est destinée à coopérer, en position fermée, avec un trou 13 qui est pratiqué dans la face verticale intérieure d'une corne à ouvertures 15. Une ouverture de positionnement 17, de forme semi-cylindrique, est pratiquée dans la face horizontale inférieure de la corne 15. La longueur de l'ouverture est déterminée en fonction de la longueur de la barrette lorsque celle-ci n'est pas actionnée et de manière à ce que l'extrémité de la barrette se trouve complètement introduite dans l'ouverture, dans cette position. l'ouverture de positionnement 17 est d'égale profondeur sur toute sa longueur. L'extrémité 14 de la tige 2 est destinée à coopérer avec l'ouverture de positionnement 17 dans la position de positionnement. Une ouverture intermédiaire d'introduction 16, de forme semi-cylindrique, est pratiquée dans la face verticale intérieure de la corne 15. Cette ouverture intermédiaire d'introduction 16 est pratiquée depuis la face horizontale inférieure de la corne 15 jusqu'au trou 13.
Une tige d'actionnement 8 est fixée sur la tige 2, perpendiculairement à celle-ci. La tige d'actionnement est disposée dans une ouverture 6 qui est pratiquée dans l'axe 1 et dans une ouverture 7 qui est pratiquée dans le bracelet 5. L'extrémité de la tige d'actionnement 8 comporte un bouton d'actionnement 9 qui est disposé sous le bracelet 5, et qui est destiné à être actionné par le doigt d'un utilisateur, par exemple.

La figure 3 montre la position de positionnement, c'est-àdire la position dans laquelle l'utilisateur installe l'extrémité d'un élément de bracelet dans les cornes de la boîte de montre. La première phase consiste à introduire la tige 10 dans le trou 11 de la corne 12. Par pression vers le haut d'un doigt sur le bracelet 5 ou sur le bouton 9, l'extrémité 14 de la tige 2 est disposée dans l'ouverture de positionnement 17 qui est pratiquée dans la face horizontale inférieure de la corne 15.
L'ouverture de positionnement permet à l'utilisateur de trouver facilement la bonne position d'introduction à l'aveugle, sans qu'il soit nécessaire d'actionner le bouton 9.

La figure 4 montre la position d'introduction. Dans cette position, la tige 10 reste introduite dans le trou 11 de la corne 12. Le bouton 9 est actionné par un doigt de manière à faire coulisser la tige 2 vers l'intérieur, ce qui a pour effet de compresser l'organe élastique 4 qui est disposé dans le trou cylindrique 3. Par une pression simultanée exercée sur le bouton vers le haut, l'extrémité 14 de la tige 2 est introduite et maintenue en position dans l'ouverture intermédiaire d'introduction 16, jusqu'à ce qu'elle s'introduise dans le trou 13, c'est-à-dire dans la position fermée montrée sur les figures 1 et 2. L'extrémité 14 vient automatiquement en butée contre la partie supérieure du trou cylindrique 3.

En référence aux figures 1 et 2, l'enlèvement du bracelet s'effectue en actionnant le bouton d'actionnement 9 de manière à désengager l'extrémité 14 de la tige 2 du trou 13.

La figure 5 montre en détail l'ouverture de positionnement 17 qui est pratiquée dans la face horizontale inférieure de la corne 15 qui est solidaire de la boîte de montre 18, et l'ouverture d'introduction 16 qui est pratiquée dans la face verticale intérieure de la corne 15, depuis la face horizontale inférieure de la corne jusqu'au trou 13.

Les trous et ouvertures semi-sphériques présentent des rayons et diamètres qui sont égaux avec jeux au rayon et au diamètre des extrémités de la barrette.

Les matières utilisées pour la réalisation du dispositif de fixation sont indépendantes du principe de l'invention. Les axes, tiges, cornes et boîte de montre peuvent être réalisés en matériaux ferreux ou non ferreux, en matériaux nobles tels que l'or par exemple, ainsi qu'en matières plastiques, composites ou céramiques, à titre d'exemples.

Les matières utilisées pour la réalisation du bracelet sont indépendantes du principe de l'invention, le dispositif de fixation pouvant être adapté à tous les bracelets réalisés dans les matériaux les plus divers, ceci en tenant compte que si les bracelets sont réalisés en matières non déformables, un jeu de fonctionnement doit être prévu entre le bracelet et les cornes.

## Revendications

1. Dispositif de fixation rapide d'un bracelet comportant une barrette élastique qui est montée dans l'une des extrémités d'un élément de bracelet (5) et qui est constituée de deux éléments principaux, un axe (1) qui comporte une tige (10) qui est destinée à coopérer avec un trou (11) qui est pratiqué dans la face verticale intérieure d'une corne à trou (12) de boîte de montre et une tige (2) qui est montée coulissante dans un trou cylindrique (3) qui est pratiqué dans l'axe (1), un organe élastique de compression (4) étant disposé dans le trou cylindrique et de manière à exercer une pression contre le fond du trou cylindrique et contre la face intérieure de la tige (2) qui comporte une tige d'actionnement (8) qui est montée perpendiculairement sur la tige (2), la tige d'actionnement étant disposée dans des ouvertures de passage (6 et 7) qui sont pratiquées respectivement dans l'axe (1) et dans l'extrémité de l'élément de bracelet (5), et la tige d'actionnement comportant un bouton d'actionnement (9) qui est disposé sous l'élément de bracelet, caractérisé par le fait que l'autre corne à ouvertures (15) comporte dans sa face horizontale inférieure une ouverture de positionnement (17) qui présente une forme semi-cylindrique, en section verticale, et qui est pratiquée d'égale profondeur sur toute sa longueur, et comporte dans sa face verticale intérieure une ouverture intermédiaire d'introduction (16) qui présente une forme semi-cylindrique, en section horizontale, et qui relie l'ouverture de positionnement jusqu'à un trou (13) destiné à recevoir l'extrémité de la tige coulissante, et par le fait que l'extrémité (14) de la tige coulissante de la barrette présente une position déployée dans laquelle le bouton d'actionnement (9) n'est pas actionné et dans laquelle elle peut être logée soit dans l'ouverture de positionnement (17) soit dans le trou (13), l'ouverture intermédiaire (16) ayant une profondeur suffisante pour laisser passer l'extrémité de la tige coulissante , en position complètement rétractée par action sur le bouton, de l'ouverture de positionnement jusqu'au trou (13), lors de son introduction dans celui-ci.

2. Dispositif de fixation selon la revendication 1, caractérisé par le fait que l'ouverture intermédiaire d'introduction (16) se trouve en retrait par rapport à la partie supérieure du trou (13) de manière à ce que cette partie supérieure constitue une butée vers le haut.

3. Dispositif de fixation selon la revendication 1, caractérisé par le fait que l'extrémité des deux tiges de l'axe (1) présentent une forme semi-sphérique.

4. Dispositif de fixation selon les revendication 1 à 3, caractérisé par le fait que les ouvertures de positionnement (17) et intermédiaire d'introduction (16) présentent un rayon qui est égal avec jeu au rayon de l'extrémité (14) de la barrette.

## Patentansprüche

1. Schnellbefestigungsvorrichtung für ein Armband, mit einem elastischen Steg, der in einem der Enden eines Armbandgliedes (5) angeordnet ist und der aus zwei Hauptteilen besteht, einer Achse (1), die einen Stift (10) enthält zum Zusammenwirken mit einer Öffnung (11), welche in der senkrechten Innenwand eines mit einer Öffnung versehenen Ansatzstückes (12) des Uhrengehäuses eingearbeitet ist und aus einem Stift (2) der gleitend in einer zylindrischen Öffnung (3) angeordnet ist, welche in die Achse (1) eingearbeitet ist, wobei ein druckelastisches Teil (4) in der zylindrischen Öffnung derart angeordnet ist, daß es einen Druck auf den Boden der zylindrischen Öffnung und auf die Innenwand des Stiftes (2) ausübt, der einen Betätigungsstift (8) aufweist, welcher senkrecht zum Stift (2) angeordnet ist, wobei der Betätigungsstift in Durchlassöffnungen (6) und (7) angeordnet ist, die in der Achse (1) bzw. im Ende des Armbandgliedes (5) vorgesehen sind und wobei der Betätigungsstift einen Betätigungsknopf (9) aufweist, der unter dem Armbandglied angeordnet ist, dadurch gekennzeichnet, daß das andere mit Öffnungen versehende Ansatzstück (15) in seiner waagrechten Innenwand eine Positionieröffnung (17) von, im Querschnitt gesehen, halbzylindrischer Form aufweist, die über ihre gesamte Länge die gleiche Tiefe aufweist und die in ihrer senkrechten Innenwand eine Zwischen-Einführöffnung (16) aufweist von, im Querschnitt gesehen, halbzylindrischer Form, die die Positionieröffnung mit einer Öffnung (13) zur Aufnahme des Endes des gleichen Stiftes verbindet und daß das Ende (14) des gleitenden Stiftes des Steges eine ausgefahrene Stellung einnehmen kann, in der der Betätigungsknopf (9) nicht betätigbar ist und in der er entweder in die Positionieröffnung (17) oder in die Öffnung (13) eingreift, wobei die Zwischenöffnung (16) eine ausreichende Tiefe aufweist, um das Ende des gleitenden Stiftes durchzulassen in der durch Betätigung des Knopfes vollständig zurückgezogenen Stellung, ausgehend von der Positionieröffnung zur Öffnung (13) während er in diese eingeführt wird.

2. Befestigungsvorrichtung nach Anspruch 1, dadurch gekennzeichnet, daß die Zwischen-Einführöffnung (16) bezüglich des oberen Abschnitts der Öffnung (13) derart zurückversetzt ist, daß dieser obere Abschnitt einen nach oben gerichteten Anschlag bildet.

3. Befestigungsvorrichtung nach Anspruch 1, dadurch gekennzeichnet, daß das Ende der beiden Stifte der Achse 1 eine halbkugelförmige Form aufweist.

4. Befestigungsvorrichtung nach Ansprüchen 1 und 3, dadurch gekennzeichnet, daß die Positionieröffnung (17) und die Zwischen-Einführöffnung (16) einen Radius aufweisen, der, mit Spiel, gleich dem Radius des Endes (14) des Steges ist.

## Claims

1. A quick-fixing device for a watchband comprising an elastic bar mounted in one of the ends of a watchband element (5) and comprising two main elements, a shaft (1) including a rod (10) intended to cooperate with a hole (11) formed in the inside vertical face of a watchcase cusp with a hole (12), and a rod (2) slidingly mounted in a cylindrical hole (3) formed in the shaft (1), an elastic compression member (4) being disposed in the cylindrical hole so as to exert a pressure against the bottom of the cylindrical hole and against the inside face of the rod (2) which includes an operating rod (8) mounted perpendicular on the rod (2), the operating rod being disposed in through openings (6 and 7) formed in the shaft (1) and the end of the watchband element (5), respectively, and the operating rod including an operating button (9) disposed under the watchband element, characterized in that the other cusp with openings (15) includes in its lower horizontal face a positioning opening (17) having a semicylindrical shape in vertical section and formed with equal depth along its entire length, and includes in its inside vertical face an intermediate introduction opening (16) having a semicylindrical shape in horizontal section and joining the positioning opening as far as a hole (13) intended to receive the end of the sliding rod, and the end (14) of the sliding rod of the bar has a spread-out position in which the operating button 9 is not operated and in which it can be lodged either in the positioning opening (17) or in the hole (13), the intermediate opening (16) having a depth sufficient for permitting the end of the sliding rod, in a completely retracted position by operation of the button, to pass from the positioning opening to the hole (13) upon ist introduction in the latter.

2. The fixing device of claim 1, characterized in that the intermediate introduction opening (16) stands back from the upper part of the hole (13) so that this upper part constitutes an upward stop.

3. The fixing device of claim 1, characterized in that the end of the two rods of the shaft (1) has a semispherical shape.

4. The fixing device of claims 1 to 3, characterized in that the positioning openings (17) and the intermediate introduction openings (16) have a radius which is equal with clearance to the radius of the end (14) of the bar.
